# FASCICULE DE BREVET EUROPEEN

(11) **EP 0 427 140 B1**
(45) Date de publication et mention de la délivrance du brevet: **15.09.1993**
(21) Numéro de dépôt: 90121036.9
(22) Date de dépôt: 02.11.1990
(51) Int. Cl.: B61D 17/08, B61D 17/04

(54) **Caisse de voitures ferroviaires à largeur modulable**
Wagenkasten für Eisenbahnfahrzeuge mit verstellbarer Breite
Body for railway coaches with adjustable width

(30) Priorité: 07.11.1989 FR 8914587
(43) Date de publication de la demande: 15.05.1991
(73) Titulaire: GEC ALSTHOM SA, 75116 Paris (FR)
(72) Inventeur: Guiot, Jean-Luc, F-59111 Lieu Saint Amand (FR)
(74) Mandataire: Weinmiller, Jürgen

(56) Documents cités:
- EP-A- 0 260 200
- EP-A- 0 267 152
- FR-A- 2 373 433
- GLASERS ANNALEN. vol. 112, no. 5, mai 1988, BERLIN DE pages 163 - 168; W. Messerschmidt: "Der neue elektrische Triebzug der Italienischen Staatsbahnen, Bauenheihe ETR 450, für den Hochgeschwindigkeitsverkehr"
- REVUE GENERALE DES CHEMINS DE FER. vol. 107, no. 3, mars 1988, PARIS FR pages 25 - 31; noel: "Des matériaux de pointe au service du Métro"

## Description

La présente invention concerne une caisse de voitures ferroviaires comportant, au niveau du pavillon, deux longerons reliés par des traverses, au niveau du plancher, deux longerons reliés, dans la partie centrale de la caisse, par un plancher, au niveau des flancs, de chaque côté des ouvertures de portes, un montant reliant un longeron de pavillon et un longeron de plancher.

On connaît, par le document EP-A-0 260 200, une telle caisse dans laquelle les faces sont constituées de panneaux composés chacun d'un réseau nid d'abeille entouré par des profilés d'encadrement.

Ces profilés d'encadrement assurent, à eux seuls ou avec les montants installés de chaque côté des ouvertures de portes, la liaison entre les longerons de pavillon et de plancher. Mais qu'il y ait ou non des montants de portes, les panneaux nid d'abeille participent toujours à la structure travaillante. Les ouvertures pratiquées dans ces panneaux, comme les baies vitrées par exemple, doivent être obligatoirement limitées en surface.

La présente invention a pour but d'augmenter cette surface non travaillante, et ceci est obtenue par une suppression totale des panneaux nid d'abeille, la structure travaillante, au niveau des flancs, étant alors uniquement réalisée par des montants de section importante. La surface vitrée peut alors être totale entre deux montants de portes.

La caisse selon la présente invention est caractérisée en ce que chaque montant est constitué d'un profilé de grande section, ces profilés constituant à eux seuls la structure travaillante au niveau des flancs, les éléments de garnissage étant alors purement décoratifs.

Il est décrit ci-après, en référence aux dessins annexés, un exemple de réalisation de la caisse de voitures selon l'invention.

La figure 1 montre la caisse en perspective.

La figure 2 montre cette caisse en coupe transversale.

La figure 3 montre deux détails de la figure 2, en vue agrandie.

La figure 4 montre un montant en coupe selon IV de la figure 2.

Dans la figure 1, la partie centrale est référencée A et les parties d'extrémité de la caisse sont référencées B.

La partie centrale A, bien visible en figure 2, comporte deux longerons 10 au niveau du plancher, et deux longerons 20 au niveau du pavillon. Un longeron de plancher et un longeron de pavillon sont reliés entre eux par quatre montants verticaux 30. Les deux longerons de pavillon 20 sont reliés entre eux par des traverses 40. Les deux longerons de plancher sont reliés entre eux, à chaque extrémité de la partie centrale, par des profilés transversaux 11, un plancher 12 étant mis en place entre ces deux profilés transversaux 11 et les deux longerons 10. Ce plancher peut être, par exemple, constitué de panneaux d'aluminium.

Les extrémités B sont constituées chacune d'une plateforme 60 située dans le prolongement du plancher. Une plateforme comporte un noeud de choc 61 et, de chaque côté, deux bossages 62 permettant la mise en place d'un bogie. Chaque extrémité comporte deux panneaux 63 reliés, au niveau du pavillon, par une traverse 64.
Ces deux panneaux sont séparés par un passage d'intercirculation. Les deux longerons de pavillon 20 courent tout le long de la caisse et ils prennent appui sur les montants verticaux 30 et, en extrémité, sur les panneaux 63.

La structure travaillante de la caisse est donc constituée par les deux longerons de plancher 10, les deux plateformes 60, les deux longerons de pavillon 20, les traverses 40 et 64, les huit montants verticaux 30 et enfin les panneaux 63. Tous ces éléments sont soudés entre eux.

Cette caisse ne comporte que quatre montants 30 par côté, deux de chaque côté d'une ouverture de porte. On peut donc installer trois panneaux d'habillage par côté, un entre les deux montants de portes de la partie centrale et un, dans chaque partie d'extrémité, entre un montant de porte 30 et un panneau 63. Les montants 30 sont placés en retrait par rapport au bord extérieur des longerons 10, de sorte que chaque panneau d'habillage s'étend devant un montant et masque celui-ci.

La figure 2 montre deux panneaux d'habillage 70. Ces panneaux d'habillage 70 peuvent être constitués, par exemple, d'une plaque de verre, car cette plaque ne participe pas à la structure travaillante.

Chaque panneau d'habillage 70 est installé entre un caisson 50 solidaire d'un longeron de plancher 10, et un profilé 21 solidaire d'un longeron de pavillon 20. Un caisson 50 pourrait être constitué d'un seul profilé, mais de préférence, un caisson 50 est constitué de deux profilés 51, 52 soudés entre eux, comme le montre la figure 3.

La figure 2 montre qu'une cale 80 est positionnée entre un montant 30 et un caisson 50. Pour modifier la largeur de la caisse, il suffit donc faire varier uniquement la forme de la structure non travaillante, en modifiant notamment l'épaisseur du panneau 50 et/ou la forme du galbe des panneaux d'habillage.

La figure 4 montre un mode de réalisation préférentiel d'un montant 30 qui est creux, en aluminium, et son inertie selon l'axe X est voisine de 3000 cm⁴ et selon l'axe Y voisine de 6500 cm⁴. Bien entendu, un montant peut être réalisé selon d'autres formes et dans d'autres matières.

## Revendications

1. Caisse de voitures ferroviaires comportant, au niveau du pavillon, deux longerons (20) reliés par des traverses (40), au niveau du plancher, deux longerons (10) reliés, dans la partie centrale (A) de la caisse, par un plancher (11), au niveau des flancs, de chaque côté des ouvertures de portes, un montant (30) reliant un longeron de pavillon (20) et un longeron de plancher (10), caractérisée en ce que chaque montant (30) est constitué d'un profilé de grande section, ces profilés constituant à eux seuls la structure travaillante au niveau des flancs.

2. Caisse selon la revendication 1, caractérisée en ce qu'elle comporte, entre les deux montants de la partie centrale (A) et au niveau de chaque extrémité (B), un caisson (50) supportant un panneau d'habillage (70).

3. Caisse selon la revendication 2, caractérisée en ce que le caisson (50) est constitué de deux profilés (51, 52) soudés entre eux.

4. Caisse selon l'une des revendications 2 et 3, caractérisée en ce qu'elle comporte, au niveau d'un longeron de pavillon (20), un profilé (21) assurant le maintien d'un panneau d'habillage (70).

5. Caisse selon l'une des revendications 2 à 4, caractérisée en ce qu'elle comporte, entre un montant (30) et un caisson (50), une cale (80).

## Patentansprüche

1. Kastenaufbau für Schienenfahrzeuge, der im Bereich des Dachs zwei durch Traversen (40) verbundene Längsbalken (20), im Bereich des Bodens zwei im zentralen Bereich (A) des Kastenaufbaus durch einen Boden (11) verbundene Längsbalken (10) und im Bereich der Stirnwände auf jeder Seite der Türöffnungen einen Pfosten (30) aufweist, der einen Dach-Längsbalken (20) und einen Bodenlängsbalken (10) verbindet, dadurch gekennzeichnet, daß jeder Pfosten (30) aus einem Profilteil großen Querschnitts besteht, wobei diese Profilteile alleine die tragende Struktur im Bereich der Seitenwände bilden, während die Auskleidungselemente rein dekorativ sind.

2. Kastenaufbau nach Anspruch 1, dadurch gekennzeichnet, daß er zwischen den beiden Pfosten des zentralen Bereichs (A) und in Höhe jedes Endes (B) einen Kasten (50) aufweist, der eine Verkleidungsplatte (70) stützt.

3. Kastenaufbau nach Anspruch 2, dadurch gekennzeichnet, daß der Kasten (50) aus zwei Profilteilen (51, 52) besteht, die miteinander verschweißt sind.

4. Kastenaufbau nach einem der Ansprüche 2 und 3, dadurch gekennzeichnet, daß er in Höhe eines Dach-Längsbalkens (20) ein Profilteil (21) aufweist, das eine Verkleidungsplatte (70) hält.

5. Kastenaufbau nach einem der Ansprüche 2 bis 4, dadurch gekennzeichnet, daß er zwischen einem Pfosten und einem Kasten (50) ein Zwischenstück (80) aufweist.

## Claims

1. Railway vehicle body comprising two longitudinal members (20) at roof level connected by crossmembers (40), two longitudinal members (10) at floor level connected, in the central part (A) of the body, by a floor (11), and at the sides, on each side of door openings, an upright (30) connecting a roof longitudinal member (20) and a floor longitudinal member (10), characterised in that each upright (30) comprises a large cross-section profile, said profiles alone constituting the load-bearing structure at the sides.

2. Body according to claim 1 characterised in that it comprises between the two uprights of the central part (A) and at each end (B) a box-section (50) supporting a cladding panel (70).

3. Body according to claim 2 characterised in that the box-section (50) comprises two profiles (51, 52) welded together.

4. Body according to claim 2 or claim 3 characterised in that it comprises at the level of a roof longitudinal member (20) a profile (21) for holding a cladding panel (70).

5. Body according to any one of claims 2 to 4 characterised in that it comprises a spacer (80) between an upright (30) and a box-section (50).
